# EUROPÄISCHE PATENTSCHRIFT

(11) **EP 0 122 957 B1**
(45) Veröffentlichungstag und Bekanntmachung des Hinweises auf die Patenterteilung: **11.01.1989**
(21) Anmeldenummer: 83106508.1
(22) Anmeldetag: 02.07.1983
(51) Int. Cl.: A47C 23/06

(54) **Lattenrost mit drehbar gelagerten Federleisten**
Slatted spring structure having pivotally supported spring slats
Sommier à lattes dont les lattes sont supportées d'une manière pivotable

(30) Priorität: 09.03.1983 DE 3308292
(43) Veröffentlichungstag der Anmeldung: 31.10.1984
(73) Patentinhaber: Metalegno Stabilimento, Vaduz (LI)
(72) Erfinder: Neubauer, Willi, D-7240 Horb 1 (DE)
(74) Vertreter: Ott, Elmar, Dipl.-Ing.

(56) Entgegenhaltungen:
- CH-A- 473 559
- CH-A- 513 624
- DE-A- 2 729 600
- FR-A- 2 293 899

## Beschreibung

Die Erfindung betrifft einen Lattenrost mit drehbar gelagerten Federleisten gemäß der Gattung des Hauptanspruchs.

Um eine möglichst gute Anpassung der Federleisten an unterschiedliche Durchbiegungen zu erhalten, ist es bekannt, die Federleisten drehbar am Rahmen des Lattenrostes zu lagern.

Aus der DE-A-2 729 600 ist ein Lagerelement für Liegemöbel bekannt, welches eine Lageröffnung mit spiegelbildlich zueinander verlaufenden gewölbten Lagerflächen besitzt. Die Lagerflächen liegen oben und unten an der jeweils eingeschobenen Federleiste an, die somit entsprechend der Wölbung der Lagerflächen um ihre Längsachse drehbar ist. Das Lagerelement ist auf einem Rahmen mittels eines Vorsprungs bzw. mittels eines Zapfens befestigt. Werden die im Lagerelement gelagerten Federleisten stark belastet, so daß sie sich entsprechend stark durchbiegen, so besteht die Gefahr, daß die Enden der Federleisten aus den Lagerelementen herausrutschen. Außerdem treten in Abhängigkeit von der Stärke der Durchbiegung der Federleisten entsprechend unterschiedliche Deformationen an den Lagerelementen auf, die mit der Zeit zu Materialermüdungen und damit zur Zerstörung der Lagerelemente führen können.

Der Erfindung liegt die Aufgabe zugrunde, einen Lattenrost mit drehbar gelagerten Federleisten zu schaffen, der eine möglichst einfache, stabile und sichere Lagerung für die Federleisten besitzt.

Die Lösung dieser Aufgabe erhält man durch die im Hauptanspruch angegebenen Merkmale. Dadurch, daß die Enden der Federleisten in Aussparungen des Rahmens gelagert sind, wobei die obere und untere Begrenzungsfläche jeder Aussparung die Lagerflächen bilden, erhält man eine hohe Stabilität im Bereich der Lager. Die gewölbten Lagerflächen besitzen einen geringen Neigungswinkel.

Die bevorzugte Ausführungsform hat an den Enden der Federleisten aufgesteckte Kunststoffkappen, mit denen die Federleisten in den Aussparungen des Rahmens aufliegen. Die Kunststoffkappen sind an die Form der Federleisten angepaßt. Der Abstand der oberen und unteren Begrenzungsflächen der Aussparungen ist bei der bevorzugten Ausführungsform so groß, daß die auf die Federleisten aufgesteckten Kunststoffkappen oben und unten an den Begrenzungsflächen der Aussparungen anliegen. Die Kunststoffkappen sind preiswert herzustellende Auflageelemente, die die Federleisten fest umschließen. Aus diesem Grunde sind sie bei Belastung der eingeschobenen Federleisten keinen Biegebeanspruchungen ausgesetzt, wie dies bei herkömmlichen elastischen Auflageelementen der Fall ist. Da die Aussparungen mit ihren oberen und unteren Innenflächen eng an den Kunststoffkappen anliegen, erhält man einen sicheren Sitz für die Federleisten. Bei einer Belastung der Federleisten verspannen sich ihre Enden über die Kunststoffkappen so in den Aussparungen, daß der Rahmen des Lattenrostes geringfügig nach innen gezogen wird. Auf diese Weise wird ein herausrutschen der Federleisten aus den Aussparungen sicher vermieden.

Vorteilhafte Weiterbildungen der Erfindung sind in den übrigen Unteransprüchen gekennzeichnet.

Die Erfindung wird nachfolgend anhand der Zeichnungen näher erläutert. Es zeigen :
Fig. 1 eine perspektivische Ansicht eines erfindungsgemäßen Lattenrostes,
Fig. 2 eine Ausführungsform der Kunststffkappen,
Fig. 3 eine Ausführungsform des in Aussparungen eingeschobenen Einsatzes,
Fig. 4 eine Draufsicht auf einen erfindungsgemäßsen Lattenrost und
Fig. 5 einen Schnitt entlang der Schnittebene AB des in Fig. 4 dargestellten Lattenrostes und
Fig. 6 den Rahmen mit Federleiste im Querschnitt.

Bei dem in Fig. 1 dargestellten Ausschnitt eines Lattenrostes, sind an den Innenseiten des Rahmens 1 Aussparungen 2 eingefräst, in die Federleisten 3 eingeschoben sind. Der Rahmen ist vorzugsweise aus verleimtem Holz gefertigt und kann auch mit hier nicht dargestellten Verstellvorrichtungen versehen sein.

Die Aussparungen 2 sind an ihren Schmalseiten 4 verbreitert ausgeführt. Ihre untere Begrenzungsfläche 5 und die obere Begrenzungsfläche 6 sind gewölbt. Vorzugsweise sind die beiden Radien dieser gewölbten Begrenzungsflächen 5, 6 gleich groß. Die in die Aussparungen 2 eingesetzten Federleisten 3 sind um ihre Längsachse entsprechend der angegebenen Pfeilrichtung 7 drehbar. Je nach Krümmung der Begrenzungsflächen 5, 6, können die Federleisten 3 um einen mehr oder weniger großen Winkel um ihre Längsachse gedreht werden. Eine besonders gute Lagerung erhält man für die Federleisten 3 dadurch, daß auf ihre Enden Kunststoffkappen 8 aufgesteckt sind, mit denen die Federleisten in die Aussparungen 2 eingesetzt werden.

In Fig. 2 ist eine derartige Kunststoffkappe 8 dargestellt, die in ihrer Form and die jeweils einzuschiebende Federleiste angepaßt ist. Die Kunststoffkappe 8 kann hinsichtlich ihrer Abmessungen so ausgebildet sein, daß sie die zugehörige Federleiste am Ende etwa 2 bis 3 cm überdeckt. Ihre Wandstärke kann cirka 1 mm betragen. Die Kunststoffkappe 8 ist nur an der der einzuschiebenden Federleiste 3 zugewandten Seite 9 offen. An der offenen Seite 9 ist ein Rand 10 angeformt, der verhindert, daß die Kunststoffkappe 8 in die jeweils zugehörige Aussparung 2 zu weit hineinrutscht.

Fig. 3 zeigt einen Einsatz 11, der eine an die Form der Aussparung angepaßte Form hat. Dieser Einsatz 11 stellt eine andere Ausführungsform eines Auflageelementes dar, welches in die jeweiligen Aussparungen 2 einschoben wird. An der offenen Seite 9 werden dann die zu befestigenden Federleisten 3 eingeschoben. Da die äußeren Flächen des Einsatzes 11 eng an den Innenflächen der jeweiligen Aussparung 2 anliegen, treten auch bei diesem Auflageelement keine Biegebeanspruchungen auf, die sich negativ auf die Lebensdauer auswirken könnten.

Fig. 4 zeigt einen Ausschnitt eines erfindungsgemäßen Lattenrostes von oben, bei dem die Federleisten 3 an ihren Enden aufgesteckte Kunststoffkappen 8 haben. In Fig. 5 ist ein Schnitt entlang der Schnittebene AB teilweise dargestellt. Die Kunststoffkappe 8 umschließt das in die Aussparung 2 eingeführte Ende der Federleiste 3. Der Abstand der Begrenzungsflächen 5 und 6 ist so gewählt, daß die äußeren Flächen der Kunststoffkappe 8 oben und unten an diesen Begrenzungsflächen anliegen. Da die Aussparungen 2 an ihren Schmalseiten 4 verbreitert ausgeführt sind, kann die eingeschobene Federleiste 3 zusammen mit der aufgesteckten Kunststoffkappe 8 entsprechend der eingezeichneten Pfeilrichtung 7 gedreht werden.

Der in Fig. 6 dargestellte Querschnitt zeigt den Rahmen 1, dessen Aussparungen geneigt sind. Die dargestellte Aussparung 2 ist um einen Winkel a = 4° geneigt, so daß die eingeschobene Federleiste 3 nach oben gewölbt ist. Die zugehörige, hier nicht dargestellte linke Aussparung, in die die Federleiste 3 mit ihrem anderen Ende eingreift, besitzt eine entsprechende Neigung.

An dem in die Aussparung 2 eingeschobenen Ende der Federleiste 3 ist eine Kunststoffkappe 8 aufgeschoben, die das Ende der Federleiste 3 eng umschließt. Die Federleiste 3 liegt somit nicht unmittelbar auf den gewölbten Begrenzungsflächen 5, 6 an. Wird die Federleiste 3 in der angegebenen Pfeilrichtung a belastet und nach unten gedrückt, so hat dies zur Folge, daß sich die Enden der Federleisten 3 in den Aussparungen verspannen.

Die aufgeschobene Kunststoffkappe 8 hat insbesondere den Zweck, die bei Belastungsänderungen im Bereich der Aussparung 2 auftretenden Geräusche weitgehend zu vermeiden. Eine sehr gute Geräuschdämpfung erhält man durch eine einfache Kunststoffkappe 8, wie sie auch in Fig. 2 dargestellt ist.

Die im Innern des Rahmens 1 schräg nach unten verlaufenden Aussparungen ergeben für die eingeschobenen Federleisten eine Vorspannung und begünstigen die Klemmwirkung zwischen Federleiste bzw. Kunststoffkappe und den gewölbten Begrenzungsflächen 5, 6.

Die Federleiste 3 und der Rahmen 1 werden vorzugsweise aus mehrschichtig verleimtem Holz gefertigt. In der Zeichnung sind die einzelnen Holzschichten der Einfachheit wegen nicht gesondert schraffiert.

## Patentansprüche

1. Lattenrost, insbesondere für Liegemöbel, mit drehbar gelagerten Federleisten (3), die am Rahmen des Lattenrostes (1) jeweils zwischen einer unteren und einer oberen gewölbten Fläche gelagert sind, dadurch gekennzeichnet, daß die Flächen die unteren und oberen Begrenzungsflächen (5, 6) von im Rahmen (1) vorgesehenen Aussparungen (2) sind, und daß die Aussparungen (2) gegenüber der Horizontalen um einen Neigungswinkel a geneigt sind, der ungefähr 4° beträgt, so daß die Aussparungen (2) von ihrer Öffnung aus gesehen schräg nach unten geneigt sind.

2. Lattenrost nach Anspruch 1, dadurch gekennzeichnet, daß die Aussparungen (2) um den Neigungswinkel a geneigt sind, der an die im unbelasteten Zustand vorhandene. Wölbung der Federleisten (3) angepaßt ist.

3. Lattenrost nach einem der Ansprüche 1 oder 2, dadurch gekennzeichnet, daß auf die Enden der Federleisten (3) Kunststoffkappen (8) aufgesteckt sind, die als Auflager für die Federleisten (3) dienen.

4. Lattenrost nach einem der Ansprüche 1 oder 2, dadurch gekennzeichnet, daß in die Aussparungen (2) jeweils ein entsprechend geformter Einsatz (11) eingeschoben ist, der als Lager für die jeweils eingeschobene Federleiste (3) dient.

5. Lattenrost nach einem der vorhergehenden Ansprüche, dadurch gekennzeichnet, daß der .Mindestabstand der gewölbten Begrenzungsflächen (5, 6) ungefähr der Dicke einer in die Aussparung einsetzten Federleiste (3) oder dieser Dicke zuzüglich der doppelten Wandstärke der verwendeten Kunststoffkappen (8) oder der Einsätze (11) entspricht.

6. Lattenrost nach einem der Ansprüche 3 bis 5, dadurch gekennzeichnet, daß die Einsätze (11) beziehungsweise die Kunststoffkappen (8) Kunststoffteile mit einer Wandstärke von etwa 1 mm sind.

7. Lattenrost nach einem der Ansprüche 4 bis 6, dadurch gekennzeichnet, daß die Einsätze (11) jeweils sämtliche Innenflächen der zugehörigen Aussparung (2) überdecken.

8. Lattenrost nach einem der vorhergehenden Ansprüche, dadurch gekennzeichnet, daß die Tiefe der Aussparungen (2) etwa 3 bits 4 cm beträgt.

9. Lattenrost nach einem der vorhergehenden Ansprüche, dadurch gekennzeichnet, daß der Rahmen (1) aus verleimten Holz gefertigt ist, in den die Aussparungen (2) eingefräst sind.

## Claims

1. Lath grid, particularly for reclining furniture, with rotatably mounted spring strips (3), which are mounted on the frame (1) of the lath grid between a lower and an upper curved surface, characterized in that the surfaces are the lower and upper boundary faces (5, 6) of recesses (2) provided in frame (1) and that the recesses (2) are inclined with respect to the horizontal by an angle of inclination a, which is approximately 4°, so that, viewed from the opening thereof, the recesses (2) slope downwards.

2. Lath grid according to claim 1, characterized in that the recesses (2) are inclined by the inclination angle α, which is adapted to the curvature of the spring strips (3) present in the unloaded state.

3. Lath grid according to one of the claims 1 or 2, characterized in that plastic caps (8) are mounted on the ends of the spring strips (3) and serve as bearing supports for said spring strips (3).

4. Lath grid according to claims 1 or 2, characterized in that in each case a correspondingly shaped insert (11) is inserted in recesses (2) and serves as a bearing for the in each case inserted spring strip (3).

5. Lath grid according to one of the preceding claims, characterized in that the minimum spacing of the curved boundary faces (5, 6) approximately corresponds to the thickness of a spring strip (3) inserted in said recess or said thickness, plus twice the wall thickness of the plastic caps (8) used or the inserts (11).

6. Lath grid according to one of the claims 3 to 5, characterized in that the inserts (11) or plastic caps (8) are plastic parts with a wall thickness of approximately 1 mm.

7. Lath grid according to one of the claims 4 to 6, characterized in that the inserts (11) in each case cover all the inner faces of the associated recess (2).

8. Lath grid according to one of the preceding claims, characterized in that the depth of the recesses (2) is approximately 3 to 4 cm.

9. Lath grid according to one of the preceding claims, characterized in that the frame (1) is made from glued wood in which are milled recesses (2).

## Revendications

1. Sommier à lattes, en particulier pour meubles couchettes, munis de lattes ressort (3) placées de façon à pouvoir pivoter et qui sont placées dans le cadre (1) du sommier à lattes, chacune entre une surface bombée supérieure et une surface bombée inférieure, caractérisé en ce que les surfaces sont constituées par les surfaces périphériques inférieures et supérieures (5, 6) d'évidements (2) pratiqués dans le cadre (1), et en ce que les évidements (2) présentent un angle d'inclinaison a par rapport à l'horizontale, angle qui est d'environ 4°, de telle façon que les évidements (2), vus du côté de leur ouverture, sont inclinés vers le bas.

2. Sommier à lattes suivant la revendication 1, caractérisé en ce que les évidements (2) sont inclinés d'un angle a adapté au bombage des lattes ressort (3) existant à l'état non chargé.

3. Sommier à lattes suivant une des revendications 1 ou 2, caractérisé en ce que des capuchons en matière plastique (8) sont enfilés sur les extrémités des lattes ressort (3), capuchons qui servent d'appui pour les lattes ressort (3).

4. Sommier à lattes suivant une des revendications 1 ou 2, caractérisé en ce que dans chacun des évidements (2) est introduit un insert (11) de forme adéquate qui sert d'appui pour chaque latte ressort (3) qu'on y introduit.

5. Sommier à lattes suivant une des revendications précédentes, caractérisé en ce que la distance minimum entre les surfaces périphériques bombées (5, 6) correspond environ à l'épaisseur d'une latte ressort (3) introduite dans l'évidement ou à cette épaisseur plus deux fois l'épaisseur de paroi des capuchons en matière plastique (8) ou des inserts (11) utilisés.

6. Sommier à lattes suivant une des revendications 3 à 5, caractérisé en ce que les inserts (11) et aussi les capuchons en matière plastique (8) sont des pièces en matière plastique dont l'épaisseur de paroi est d'environ 1 mm.

7. Sommier à lattes suivant une des revendications 4 à 6, caractérisé en ce que les inserts (11) couvrent chacun l'entièreté des surfaces intérieures de l'évidement (2) concerné.

8. Sommier à lattes suivant une des revendications précédentes, caractérisé en ce que la profondeur des évidements (2) est d'environ 3 à 4cm.

9. Sommier à lattes suivant une des revendications précédentes, caractérisé en ce que le cadre (1) est réalisé en bois collé dans lequel les évidements (2) sont fraisés.
